# EUROPÄISCHE PATENTSCHRIFT

(11) **EP 0 334 972 B1**
(45) Veröffentlichungstag und Bekanntmachung des Hinweises auf die Patenterteilung: **11.08.1993**
(21) Anmeldenummer: 88104898.7
(22) Anmeldetag: 26.03.1988
(51) Int. Cl.: H01R 13/74

(54) **Elektrischer Steckverbinder**
Electrical connector
Connecteur électrique

(43) Veröffentlichungstag der Anmeldung: 04.10.1989
(73) Patentinhaber: Weidmüller Interface GmbH & Co., D-32760 Detmold (DE)
(72) Erfinder: Heidotting, Werner, D-6115 Münster 2 (DE); Scheffner, Wolfgang, D-6074 Roedermark (DE); Dürkop, Willi, D-6107 Reinheim (DE)
(74) Vertreter: Stracke, Alexander, Dipl.-Ing.

(56) Entgegenhaltungen:
- DE-A- 1 765 472
- DE-A- 3 620 719
- DE-U- 8 308 220

## Beschreibung

Die Erfindung betrifft einen elektrischen Steckverbinder, bestehend aus einem Sockelteil für den Einbau in eine Gehäusewand und einem Verbinderteil mit rückwärtig daran angeordnetem Prüfadapter, das Schraubwinkel zur Verschraubung mit Anlageschultern im Sockelteil aufweist, sowie mit Rastelementen am Sockel- und Verbinderteil, die beim Einsetzen des Verbinderteiles von der der Steckseite abgewandten Innenseite her in das Sockelteil schnappend im Sinne einer Vorfixierung des Verbinderteiles am Sockelteil eingreifen, sowie ferner mit an den Schmalseiten des Verbinderteiles vorgesehenen Schutzkontaktwinkeln.

Derartige bekannte elektrische Steckverbinder (DE-A-3 620 719) ermöglichen das zu bevorzugende Einbringen des Verbinderteiles samt Prüfadapter in das auf die Außenseite eines zuvor in die Wand eines Gehäuses, beispielsweise eines Schaltschrankes, montierten Sockelteiles von innen her, und zwar nur durch eine einzelne Person, da es bei diesem Einbringen von innen her aufgrund der Vorfixierung durch die Rastelemente für den Monteur möglich ist, nach Vorfixierung beispielsweise um den Schrank herum zu dessen Außenseite zu gehen, um von dort dann das Verbinderteil und das Sockelteil endgültig fest miteinander zu verschrauben.

Bei dem bekannten elektrischen Steckverbinder sind die Rastelemente einerseits durch auf den beiden Längsinnenwänden des Sockelteiles vorgesehene Keilnoppen sowie andererseits durch auf den Längsseiten des Verbinderteiles angeordnete Rippen gebildet, die beim Einbringen von innen her schnappend über die Keilnoppen gepreßt werden. Infolge dieser Ausgestaltung der Rastelemente für die Vorfixierung ist es praktisch nicht mehr oder nur mit großem Kraftaufwand unter Zerstörungsgefahr möglich, das Verbinderteil in einem Bedarfsfall, beispielsweise bei Irrtum, wieder aus dem Sockelteil herauszunehmen.

Aus der DE-A-1 756 472 ist ferner eine elektrische Steckverbindung bestehend aus einem Kupplungs- und einem Steckerteil bekannt, bei der dem Kupplungsteil Federbeinrasthaken zugeordnet sind, mit denen das Kupplungsteil, wenn es in das Steckerteil eingesteckt ist, zusätzlich an einer Einbauwand durch Verrasten mechanisch gesichert werden kann, wobei das Steckerteil seinerseits an dieser Einbauwand befestigt ist.

Der vorliegenden Erfindung liegt die Aufgabe zugrunde, einen elektrischen Steckverbinder der gattungsgemäßen Art zu schaffen, bei dem das Verbinderteil mit geringem baulichen Aufwand im Bedarfsfall leicht und ohne Zuhilfenahme von Werkzeugen aus seiner Vorfixierungslage im Sockelteil wieder ausgerastet werden kann.

Die erfindungsgemäße Lösung besteht darin, daß die Rastelemente für die Vorfixierung durch jeweils an den beiden Schmalseiten des Verbinderteiles angeordnete Federbeinrasthaken sowie entsprechend an dem Sockelteil vorgesehene Gegenraststücke gebildet sind und die Federbeinrasthaken einstückig mit Halterungsstegen ausgebildet sind, die auf den Schutzkontaktwinkeln befestigt sind.

Derartige Federbeinrasthaken bilden ein leicht zu betätigendes elastisches System. Es genügt im Bedarfsfall, von Hand auf die Federbeinrasthaken im Sinne ihrer Entriegelung zu drücken, um die Haken aus dem Gegenraststück freizubekommen. Die Federbeinrasthaken liegen dabei durch ihre Anordnung auf den beiden Schmalseiten des Verbinderteiles auch insgesamt äußerst griffgünstig und können daher auch für die Handhabung des Verbinderteiles mit angeordnetem Prüfadapter insgesamt dienen. Da die vorhandenen seitlichen Schutzkontaktwinkel des Verbinderteiles zur Befestigung der Federbeinrasthaken mit Hilfe der daran einstückig angeordneten Halterungsstege benutzt werden, ist auch ein denkbar einfacher konstruktiver Aufbau erreicht. Zweckmäßig sind dabei ferner an den Halterungsstegen Clipse angeformt, mit denen die Halterungsstege auf die Schutzkontaktwinkel aufgeclipst werden können.

Ein Ausführungsbeispiel eines elektrischen Steckverbinders gemäß der Erfindung wird nachstehend unter Bezugnahme auf die beigefügte Zeichnung beschrieben. Es zeigen
- Figur 1: einen elektrischen Steckverbinder gemäß der Erfindung mit sprengbildlicher Darstellung des Sockelteiles und des Verbinderteiles mit rückwärtig daran angeordnetem Prüfadapter,
- Figur 2: eine Teilansicht des Verbinderteiles,
- Figur 3: eine Schnittdarstellung gemäß Schnitt III-III der Figur 2 durch die Clipsverbindung zwischen dem Halterungssteg des Federbeinrasthakens und dem Schutzkontaktwinkel am Verbinderteil.

Der elektrische Steckverbinder hat ein Sockelteil 1, das auf der Außenwand eines Gehäuses, beispielsweise eines Schaltschrankes, im Bereich eines Durchbruches durch die Wand befestigt wird, wozu es mit Schraubflanschen 1a versehen ist. Der elektrische Steckverbinder beinhaltet ferner ein Verbinderteil 2 mit einem daran rückwärtig angeordneten Prüfadapter 2a. Das Verbinderteil 2 mit dem Prüfadapter 2a werden, wie in Figur 1 illustriert, bezogen auf die Gehäusewand von rückwärts, d.h. von der der Steckseite abgewandten Innenseite her, in das Sockelteil eingesetzt und daran befestigt. Für die definitive Befestigung von Verbinderteil 2 und Sockelteil 1 sind dazu an dem Verbinderteil 2 Schraubwinkel 3 vorgesehen, die mittels Schrauben 4 an Anlageschultern 5 im Sockelteil 1 angeschraubt werden können. Um diese Montagegänge von nur einer Person durchführen lassen zu können, ist zwischen dem Sockelteil 1 und dem Verbinderteil 2 eine Rastverbindung für eine Vorfixierung vorgesehen, die es der Person nach dem Einstecken des Verbinderteiles 2 in das Sockelteil 1 von rückwärts bzw. innen ermöglicht, auf die Vorderseite der Gehäusewand, beispielsweise eines Schaltschrankes, zu gehen, um dort die definitive Verschraubung durchzuführen. Um diese Vorfixierung im Bedarfsfall auch leichtgängig und ohne Werkzeug wieder lösen zu können, sind als ein Elementensatz der zusammenwirkenden Rastelemente nun an dem Verbinderteil 2 auf dessen beiden Schmalseiten Federbeinrasthaken 6 vorgesehen, für die in den entsprechenden schmalen Seiten des Innenwandbereiches des Sockelteiles 1 Gegenraststücke 7 vorgesehen sind, die von den Hakenabschnitten am unteren freien Ende der Federbeinrasthaken 6 federnd schnappend im Sinne der Vorfixierung hintergriffen werden.

Die Federbeinrasthaken 6 sind im Bedarfsfall problemlos und griffbequem von Hand zusammenzudrücken, d. h. in Richtung auf das Verbinderteil 2 zu zu bewegen, wodurch die Rastverbindung gelöst wird. Da die Federbeinrasthaken aufgrund ihrer Lage an den beiden Schmalseiten des Verbinderteiles insgesamt besonders griffgünstig liegen, können sie insgesamt auch zur Handhabung des Verbinderteiles als solchem benutzt werden. Sie sind zweckmäßig an ihrer Außenseite mit einer ergonomisch geformten Griffmulde 8 versehen, die im Sinne eines sicheren Greifens in ihrem Grund geriffelt sein kann.

In zweckmäßiger, da konstruktiv einfacher Ausgestaltung werden die an den Schmalseiten des Verbinderteiles 2 vorhandenen Schutzkontaktwinkel 9 für die Anbringung und Festlegung der Federbeinrasthaken benutzt. Hierzu sind die Federbeinrasthaken 6 einstückig mit Halterungsstegen 10 geformt, an die ihrerseits abschnittsweise Clipse 11 angeformt sind, die schnappend über einen Abschnitt der Schutzkontaktwinkel 9 geclipst werden können, wie in Figur 3 gezeigt. Ferner ist an den Halterungsstegen 10, nach außen zum Federbeinrasthaken 8 weisend, ein Anschlag 12 angeformt, der dem Schutz des Federbeinrathakens 8 vor zu starken Zusammendrückung dient.

## Patentansprüche

1. Elektrischer Steckverbinder, bestehend aus einem Sockelteil (1) für den Einbau in einer Gehäusewand und einem Verbinderteil (2) mit rückwärtig daran angeordnetem Prüfadapter (2a), das Schraubwinkel (3) zur Verschraubung mit Anlageschultern (4) im Sockelteil (1) aufweist, sowie mit Rastelementen (6, 7) am Sockel- und Verbinderteil (1, 2), die beim Einsetzen des Verbinderteiles von der der Steckseite abgewandten Innenseite her in das Sockelteil (1) schnappend im Sinne einer Vorfixierung des Verbinderteiles (2) am Sockelteil (1) ineinandergreifen, sowie ferner mit an den Schmalseiten des Verbinderteiles (2) vorgesehenen Schutzkontakten (9), **dadurch gekennzeichnet,** daß die Rastelemente für die Vorfixierung durch jeweils an den beiden Schmalseiten des Verbinderteiles (2) angeordnete Federbeinrasthaken (6) sowie entsprechend an dem Sockelteil (1) vorgesehene Gegenraststücke (7) gebildet sind und die Federbeinrasthaken (6) einstückig mit Halterungsstegen (10) ausgebildet sind, die auf den Schutzkontaktwinkeln (9) befestigt sind.

2. Elektrischer Steckverbinder nach Anspruch 1, dadurch gekennzeichnet, daß die Halterungsstege (10) mittels an sie angeformter Clipse (11) auf den Schutzkontaktwinkeln (9) aufgeclipst sind.

3. Elektrischer Steckverbinder nach Anspruch 1 oder 2, dadurch gekennzeichnet, daß an den Halterungsstegen (10) auf die Federbeinrasthaken (6) zu weisende Anschläge (12) angeformt sind.

4. Elektrischer Steckverbinder nach einem der vorhergehenden Ansprüche, dadurch gekennzeichnet, daß auf den Außenseiten der Federbeinrasthaken (6) Griffmulden (8) geformt sind.

## Claims

1. An electrical plug connector comprising a holder portion (1) for installation in a housing wall and a connector portion (2) with test adaptor (2a) arranged rearwardly thereon, which has angular screwing portions (3) for screwing to support shoulders (4) in the holder portion (1), and latching elements (6, 7) on the holder and connector portions (1, 2) which, upon insertion of the connector portion from the inward side which is remote from the plug-in side, engage into the holder portion (1) with a snap action for pre-fixing of the connector portion (2) to the holder portion (1), and further comprising protective contacts (9) disposed at the narrow sides of the connector portion (2), characterised in that the latching elements for the pre-fixing effect are formed by respective spring leg latching hooks (6) arranged at each of the two narrow sides of the connector portion (2) and counterpart latching portions (7) correspondingly provided on the holder portion (1), and the spring leg latching hooks (6) are formed integrally with mounting limbs (10) which are feed on the angular protective contact portions (9).

2. An electrical plug connector according to claim 1 characterised in that the mounting limbs (10) are clipped on the angular protective contact portions (9) by means of clips (11) formed on the mounting limbs.

3. An electrical plug connector according to claim 1 or claim 2 characterised in that abutments (12) which face towards the spring leg latching hooks (6) are formed on the mounting limbs (10).

4. An electrical plug connector according to one of the preceding claims characterised in that gripping depressions (8) are formed on the outward sides of the spring leg latching hooks (6).

## Revendications

1. Connecteur électrique enfichable, composé d'une partie formant socle (1) pour l'encastrement dans une paroi de boitier, et d'un connecteur (2) pourvu, à l'arrière, d'un adaptateur d'essai (2a), présentant des équerres de vissage (3) pour le vissage sur des épaulements d'appui (4) formés dans la partie formant socle (1), pourvu également d'éléments d'enclenchement (6, 7) disposés sur la partie formant socle et sur le connecteur (1, 2) qui, lors de l'insertion du connecteur à partir du côté intérieur opposé au côté d'enfichage, s'encliquètent sur la partie formant socle (1) pour constituer un pré-montage du connecteur (2) sur la partie formant socle (1), et pourvu enfin d'équerres de contact de protection (9) prévues sur les tranches du connecteur (2), caractérisé en ce que les éléments d'enclenchement pour le pré-montage sont constitués par des crochets d'enclenchement à pattes élastiques (6) disposés respectivement sur les deux tranches du connecteur (2), ainsi que par des éléments complémentaires d'enclenchement (7) prévus de façon correspondante sur la partie formant socle (1), et en ce que les crochets d'enclenchement à pattes élastiques (6) ne forment qu'une seule pièce avec des barrettes de fixation (10) qui sont fixées sur les équerres de contact de protection (9).

2. Connecteur électrique enfichable selon la revendication 1, caractérisé en ce que les barrettes de fixation (10) sont clipées sur les équerres de contact de protection (9) au moyen de clips (11) formés sur elles.

3. Connecteur électrique enfichable selon la revendication 1 ou 2, caractérisé en ce que des butées (12) sont formées sur les barrettes de fixation (10) et orientées en direction des crochets d'enclenchement à pattes élastiques (6).

4. Connecteur électrique enfichable selon l'une des revendications précédentes, caractérisé en ce que des poignées concaves (8) sont formées sur les côtés extérieurs des crochets d'enclenchement à pattes élastiques (6).
